# EUROPÄISCHE PATENTSCHRIFT

(11) **EP 0 417 504 B1**
(45) Veröffentlichungstag und Bekanntmachung des Hinweises auf die Patenterteilung: **03.01.1996**
(21) Anmeldenummer: 90115910.3
(22) Anmeldetag: 20.08.1990
(51) Int. Cl.: B22D 11/04

(54) **Stranggiesskokille**
Continuous casting mould
Coquille pour la coulée continue

(30) Priorität: 11.09.1989 DE 3930265
(43) Veröffentlichungstag der Anmeldung: 20.03.1991
(73) Patentinhaber: SMS SCHLOEMANN-SIEMAG AKTIENGESELLSCHAFT, D-40237 Düsseldorf (DE)
(72) Erfinder: Deussen, Josef, D-5138 Heinsberg (DE); Böttger, Dieter, D-4000 Düsseldorf 13 (DE)
(74) Vertreter: Müller, Gerd

(56) Entgegenhaltungen:
- EP-A- 0 107 564
- DE-A- 3 833 014
- US-A- 4 147 202

## Beschreibung

Die Erfindung bezieht sich auf eine Stranggießkokille mit zwei auf Stützrahmen gegenüberliegend angeordneten Breitseitenwänden, zwischen denen zwecks Formatbreiteneinstellung gegeneinander verschiebbare Schmalseitenwände fest eingeklemmt und dem Stützrahmen Mittel zur Verstellung der Breitseiten zugeordnet sind, wobei zur Verspannung der zwischen den Breitseitenwänden befindlichen Schmalseitenwände der Stützrahmen mechanische Spannmittel aufweist, die mit hydraulischen Kolben-Zylindereinheiten in Wirkverbindung stehen.

Bei der zum Zeitpunkt der Anmeldung noch nicht veröffentlichten DE-OS 38 33 014.8, die eine Stahlstranggießkokille obiger Bauart zum Gegenstand hat, sind zur Verspannung der zwischen den Breitseitenwänden befindlichen Schmalseitenwände als mechanische Spannelemente Druckfedern vorgesehen, deren Klemmkräfte durch parallel geschaltete Hydraulikzylinder verändert werden können. Die von den Druckfedern erzeugten Klemmkräfte sind hierbei entsprechend der zum Verstellen der Schmalseitenwände erforderlichen Anpreßkraft überhöht ausgelegt, und die hydraulischen Druckzylinder im Sinne einer Verminderung der Anpreßkraft beaufschlagbar. Ferner ist hierbei nur einer von den beiden Stützrahmen, an denen die Breitseitenwände befestigt sind, in der Stranggießkokille verstellbar angeordnet. Durch diese Ausgestaltung der Stahlstranggießkokille wird auf einfache Weise eine genaue Einstellung der Anpreßkräfte und eine erhöhte Betriebssicherheit gegen öffnen der Breitseitenwand beim Gießen erreicht. Üblicherweise sind die Breitseitenwände zueinander parallel angeordnet, um den Verstellweg für den einen Stützrahmen möglichst gering zu halten.

Aus der US-A- 4 147 202 sowie der FR- 0 107 564 A1 sind Stranggießkokillen mit zwischen verspannbaren Breitseitenwänden klemmbar gehaltenen Schmalseitenwänden bekannt. Bei diesen wird, ähnlich der vorhergenannten DE-OS 38 33 014, bei ebenfalls nur einem verstellbaren Stützrahmen eine durch Federn aufgebrachte und durch mechanische Spannelemente auf die Breitseitenwände übertragene Spannkraft zum Verstellen des Kokillenquerschnitts hydraulisch überwunden.

Die Aufgabe der Erfindung besteht in einer Verbesserung des vorstehend angeführten Standes der Technik hinsichtlich der Funktion der Verstellmittel und Spannelemente sowie deren Wartung, insbesondere derart, daß ein Verstellen der Breitseitenwände mit vergrößertem Verstellweg und dadurch eine bessere Zugänglichkeit und leichtere Ausbaubarkeit ermöglicht wird. Auch sollen Stranggießkokillen mit trichterförmigem Querschnitt der Breitseitenwände zueinander so ausgebildet werden, daß sie ein beidseitiges Verstellen ermöglichen, so z. B. bei einem Durchbruch, der einen größeren Verstellweg erforderlich macht.

Diese Aufgabe wird bei einer Stranggießkokille der im Oberbegriff genannten Art mit der Erfindung entsprechend den Merkmalen im Kennzeichnungsteil von Anspruch 1 gelöst.

Infolge der erfindungsgemäßen Ausbildung können die Stützrahmen der Stranggießkokille mit ihren Breitseitenwänden soweit voneinander gespreizt werden, daß die an den Stützplatten angeordneten Schmalseitenwände von beiden Seiten zugängig, sehr leicht auch zusammen mit den Stützplatten auszubauen und im Bedarfsfall erneuerbar sind. Auch das Abreinigen der Stranggießkokille in den Schmalseitenbereichen sowie die Wartung der Stranggießkokille insgesamt wird hierdurch ganz wesentlich vereinfacht und erleichtert. Die Stützrahmen mit ihren Breitseitenwänden sind hierbei sehr vorteilhaft in der Stranggießkokille so angeordnet und mit den Spannelementen verbunden, daß sie um etwa 70 mm je Seite gespreizt werden können. Hierdurch kann das Strangende im Bereich der Kokille freigelegt und die Kokille leicht ausgebaut werden. So läßt sich die Kokille nach einem Durchbruch erfindungsgemäß über das in der Kokille erstarrte trichterförmige Strangende hinweg sehr leicht nach oben hin abheben.

Nach der Erfindung sind die Stützrahmen mit ihren Breitseitenwänden in der Stranggießkokille so angeordnet und mit den Spannelementen verbunden, daß sie sowohl zueinander als auch voneinander verstellt werden können. Die hierfür erforderlichen Mittel bestehen aus federelastischen Zugstangen, die die beiden Stützrahmen mit ihren Breitseitenwänden verbinden. Von diesen federelastischen Zugstangen werden die beim Gießvorgang des Metallstranges auftretenden Spannkräfte voll übernommen, so daß der Einbau von Tellerfederpaketen entfällt. Dabei sind sehr vorteilhaft die federelastischen Zugstangen an einem Ende mit je einer Keilnut versehen, in die beim Verspannen der Schmalseitenwände als Spannelemente Keile eingeführt werden, die über Schubstangen und ein mit Gelenk versehenes Schwenklager, das mit einer hydraulischen Kolben-Zylindereinheit in Wirkverbindng steht, betätigbar sind. Diese Ausgestaltung der Erfindung ermöglicht mit einer hydraulischen Kolben-Zylindereinheit auf einfache Weise eine kraftschlüssige Verspannung und damit ein ausreichend festes Einklemmen und Verriegeln der Schmalseitenwände zwischen den Breitseitenwänden über beide federelastischen Zugstangen gleichzeitig.

Für eine unproblematische Verstellbarkeit hilft auch die Maßnahme, daß die Stützrahmen mit Führungsschienen versehen und diese auf Führungsstücken gleitend geführt sind. Hierdurch wird erreicht, daß die Stützrahmen, insbesondere an der Festseite, mit ihren Breitseitenwänden nach dem öffnen (Spreizen) wiederum genau die ursprüngliche Position einnehmen und daher ein nachträgliches Ausrichten der Zentriersteine entfällt.

Schließlich sind in weiterer vorteilhafter Ausgestaltung der Erfindung die die Schmalseitenwände tragenden und als Wasserspannplatten ausgebildeten Schmalseitenteile unverstellbar angeordnet und mit dem Kokillenhubtisch fest verbunden. Dies vermeidet ein Verschieben auf den Dichtungsringen der Wasserspannplatte und eine zeitaufwendige Schlauchmontage beim Ein- und Ausbau der Stranggießkokille.

Weitere Einzelheiten, Merkmale und Vorteile der Erfindung ergeben sich aus der nachfolgenden Erläuterung einer in Zeichnungsfiguren schematisch dargestellten Stranggießkokille gemäß der Erfindung.

Es zeigen:
- Fig. 1: eine Stranggießkokille gemäß der Erfindung in Seitenansicht,
- Fig. 2: eine Draufsicht auf die Stranggießkokille gemäß Fig. 1 als Teillängsschnitt in geschlossener Position,
- Fig. 3: eine Draufsicht auf die Stranggießkokille gemäß Fig. 1 im Teillängsschnitt in geöffneter Position,
- Fig. 4: die federelastischen Zugstangen in verspannter Position mit Verspannvorrichtung im Schnitt,
- Fig. 5: die federelastischen Zugstangen in entspannter offener Position mit Verspannvorrichtung im Schnitt.

Wie die Figuren 1 und 2 zeigen, besteht die Stranggießkokille aus einem Stützrahmen (1) für die Losseite und einem Stützrahmen (2) für die Festseite sowie aus den Schmalseitenteilen (3) und den Stützplatten (4). Auf den Stützrahmen (1) und (2) sind innen die Breitseitenwände (9) und an den Stützplatten (4) die Schmalseitenwände (5) angeordnet. Sowohl die Breitseitenwände (9) als auch die Schmalseitenwände (5) sind hierbei als Kupferplatten ausgebildet und mit den Stützrahmen (1, 2) bzw. mit den Stützplatten (4) mittels in den Zeichnungsfiguren nicht näher dargestellten Schrauben lösbar verbunden. Ferner ist die Stranggießkokille beidseitig mit einer Schmalseitenverstelleinrichtung (6) versehen (in Fig. 1 links im Schnitt zu erkennen). Die beiden Stützrahmen (1, 2) mit ihren gegenüberliegend angeordneten Breitseitenwänden (9) werden gemäß der Erfindung mit Hilfe von federelastischen Zugstangen (7) und Keilen (8), die als Spannelemente dienen, gegen die Schmalseitenwände (5) fest verspannt. Hierzu ist jede federelastische Zugstange (7) an einem Ende mit einer Keilnut (7') versehen, in die beim Verspannen der Schmalseitenwände (5) zwischen den Breitseitenwanden (9) der Keil (8) eingeschoben wird, und zwar mittels einer hydraulischen Kolben-Zylindereinheit (10), die, wie insbesondere die Figuren 4 und 5 zeigen, über ein Schwenklager (11) und Schubstangen (13) mit dem Keil (8) bzw. Keilen (8) in Wirkverbindung steht. Die hierbei erforderliche Anpreßkraft der Breitseitenwände (9) auf die Schmalseitenwände (5) laßt sich durch den Druck der vom Hydraulikzylinder der hydraulischen Kolbenzylindereinheit (10) auf das Spannelement (Keil 8) wirkt, sehr leicht und genau einstellen. Das Schwenklager (11) ist hierbei, wie Fig. 1 zeigt, auf die Kolbenstange (11') des Hydraulikzylinders der Kolben-Zylindereinheit (10) aufgeschraubt, wodurch die Montage und Demontage der Kolben-Zylindereinheit (10) vereinfacht und erleichtert wird. Dieses mit der Kolbenstange (11') der Kolben-Zylindereinheit (10) lösbar verbundene Schwenklager (11) steht seinerseits über einen Bolzen (12) mit den beiden Schubstangen (13) und andererseits mit den als Keile (8) ausgebildeten Spannelementen in Verbindung. Zur Führung der Keile (8) dient eine in einem Lagerkörper (14) angeordnete Buchse (15). Der Lagerkörper (14) selbst ist am Stützrahmen (1) der Losseite angeschweißt.

Auf der Festseite sind die federelastischen Zugstangen (7) an ihrem Bund (16') fest mit dem Stützrahmen (2) verschraubt. Um die Lage der an den Zugstangen (7) angeordneten Keilnuten (7'), insbesondere mit der Änderung der Formatdicke des Gießstranges in übereinstimmung zu bringen, sind, wie insbesondere die Fig. 4 zeigt, zwischen dem Bund (16') und dem Stützrahmen (2) Beilagen (16) unterschiedlicher Stärke angeordnet, durch die Maßunterschiede ausgeglichen werden.

Zum Spreizen der Stützrahmen (1, 2) mit den Breitseitenwänden (9) sind, wie Fig. 4 zeigt, an den Stützrahmen (1, 2) der Fest- und Losseite je zwei Hydraulikzylinder (28) zwischen den Zugstangen (7) eingeschraubt. Dies erfordert vorher das Auskuppeln der als Spannelemente dienenden Keile (8) mit Hilfe der hydraulischen Kolbenzylindereinheit (10) in die in Fig. 5 dargestellte entriegelte Position. Die Stützrahmen (1, 2) lassen sich anscbließend mit ihren Breitseitenwänden (9) sehr vorteilhaft gegenüber den Schmalseitenwänden (5) um ca. 70 mm nach jeder Seite in die in Fig. 3 aufgezeigte, geöffnete Stellung verschieben. Im übrigen entlasten die Hydraulikzylinder (28) die Schmalseitenwände (5) bei Änderung der Formatbreite. In dieser in Fig. 3 aufgezeigten, geöffneten Stellung der Stützrahmen (1, 2) mit den Breitseitenwänden (9) läßt sich die Stranggießkokille sehr leicht nach einem Durchbruch bzw. überläufer über das Gießstrangende im Bereich der Kokille ausfördern. Durch die große öffnungsweite der Kokille liegt das Strangende auch im Bereich des in der Zeichnung nicht näher dargestellten Eingußtrichters frei. Auch das Reinigen und Warten der Schmal- und Breitseitenwände (5, 9) sowie das Auswechseln der Schmalseitenstützplatten (4) wird durch die erfindungsgemäß ausgebildete Verstelleinrichtung an der Stranggießkokille ganz wesentlich vereinfacht und erleichtert. Darüberhinaus läßt sich die Verstell- und Verspanneinrichtung gemäß der Erfindung auch bei herkömmlichen Kokillen mit parallelen Breitseitenwänden anwenden. Die öffnungsweite der Kokille kann hierbei auch kleiner, d. h. unter 70 mm, ausgeführt werden.

Wenn im Einsatz der Stranggießkokille eine Änderung der Formatbreite durch Verschieben der Schmalseitenwände (5) erforderlich ist, entlasten die Hydraulikzylinder (28) auf der Losseite die Schmalseitenwände (5). Dies hat eine weitere Vorspannung der federelastischen Zugstange (7) zur Folge. Im geöffneten Zustand der Stranggießkokille ist ein Auswechseln der Stützplatten (4) auch während einer Gießpause möglich. Die beiden die Breitseitenwände (9) tragenden Stützrahmen (1, 2) sind mit je zwei Führungsschienen (17) versehen, die in Führungsstücken (18) geführt sind und in der Höhe zentriert werden.

Die beiden Schmalseitenteile (3) besitzen für die Fest- bzw. Losseite unterschiedliche Zentriersteine (19, 20). Das Ausrichten der Zentriersteine (19, 20) erfolgt mit Hilfe von Stellschrauben (21). Die Aufsetzflächen der Schmalseitenteile (3) sind hierbei sehr vorteilhaft als Wasserspannplatten ausgebildet. Das Kühlwasser gelangt von der in der Zeichnung nicht näher dargestellten Kokillenhubvorrichtung über die Wasserspannplatte, Rohrleitungen (22) und Kompensatoren (23) zu den Breitseitenwänden (9) sowie über Rohrleitungen (24), Schläuche (25) und dem Schmalwandseitenträger (26) zu den Schmalseitenwänden (5). Die Führungssäule des Schmalseitenteils (3) dient zur Aufnahme der Schmalseitenverstelleinheit (6), als Anlagefläche für den Festseitenstützrahmen (2), zur Führung der Zugstangen (7) sowie zur Befestigung des Schwenklagers (27).

Der Gegenstand der Erfindung ist nicht auf das in den Zeichnungsfiguren dargestellte Ausführungsbeispiel beschränkt. So kann beispielsweise der die Breitseitenwand tragende Losseitenstützrahmen (1) gegebenenfalls auch mit vier Tellerfederpaketen gegen die Schmalseitenwände (5) verspannt werden. Der Festseitenstützrahmen (2) wird hierbei mit einer Zugstange gegen das Schmalseitenteil verspannt, ein Distanzring zwischen Mittelteil und Festseitenstützrahmen eingelegt, der die Lage der Festseite zur Zentrierung bestimmt.

Zum öffnen der Losseite wird der Hohlkolbenzylinder mit Druck beaufschlagt, bis die Tellerfedern keine Zugkraft mehr auf die Zugstange übertragen. Anschließend werden die Laschen auf dem Schmalseitenteil abgehoben und der Verriegelungsbolzen in die öffnungsstellung gedreht. Mit den Hydraulikzylindern werden dann die Fest- und Losseitenstützrahmen nach außen verschoben. Der Schließvorgang erfolgt in umgekehrter Reihenfolge.

In Abänderung dieser vorstehend geschilderten Ausgestaltung der Kokille gemäß der Erfindung kann die Zugstange auch sehr vorteilhaft als elastisches Dehnelement ausgeführt werden, so daß Tellerfederpakete und Hohlkolben-Zylinder entfallen.

Gemäß einer anderen Variante des Erfindungsgegenstandes wird die Festseite mit zwei doppeltwirkenden Kolben-Zylindern gegen das Schmalseitenteil gezogen. Die Losseite wird ebenfalls mit zwei doppeltwirkenden Kolben-Zylindern gegen die Schmalseitenwände gezogen. Zuganker, Tellerfedern und Hohlkolbenzylinder werden bei dieser Variante nicht eingesetzt. Die während des Gießens auftretenden Kräfte in der Kokille werden von den Hydraulikzylindern aufgenommen und kompensiert. Das öffnen und Schließen der Kokille sowie das Entlasten der Schmalseitenwände bei Änderung der Formatbreite des Gießstranges erfolgt hierbei ebenfalls mit Hilfe der Hydraulikzylinder.

## Patentansprüche

1. Stranggießkokille mit zwei auf Stützrahmen (1, 2) gegenüberliegend angeordneten Breitseitenwänden (9), zwischen denen zwecks Formatbreiteneinstellung gegeneinander verschiebbare Schmalseitenwände (5) fest eingeklemmt und dem Stützrahmen (1, 2) Mittel zur Verstellung der Breitseiten zugeordnet sind, wobei zur Verspannung der zwischen den Breitseitenwänden (9) befindlichen Schmalseitenwände (5) der Stützrahmen (1, 2) mechanische Spannmittel aufweist, die mit hydraulischen Kolben-Zylindereinheiten (10) in Wirkverbindung stehen, **dadurch gekennzeichnet**,
a) daß die Stützrahmen (1, 2) mit ihren Breitseitenwänden (9) in der Stranggießkokille so angeordnet und mit den Spannelementen (7, 8) verbunden sind, daß sie sowohl zueinander als auch voneinander verstellt werden können,
b) daß die mechanischen Spannelemente aus federelastischen Zugstangen (7) bestehen, die die beiden Stützrahmen (1, 2) mit ihren Breitseitenwänden (9) verbinden,
c) daß die federelastischen Zugstangen (7) an einem Ende mit einer Keilnut (7') versehen sind, in die beim Verspannen der Schmalseitenwände (5) ein Keil (8) eingeführt wird, der über eine Schubstange (13) und ein Schwenklager (11) mit einer hydraulischen Kolben-Zylindereinheit (10) in Wirkverbindung steht, und
d) daß zum Spreizen der Stützrahmen (1, 2) mit den Breitseitenwänden (9) an den Stützrahmen (1, 2) der Fest- und Losseite je zwei Hydraulikzylinder (28) zwischen den Zugstangen (7) eingeschraubt sind.

2. Stranggießkokille nach Anspruch 1, **dadurch gekennzeichnet**, daß die Stützrahmen (1, 2) mit ihren Breitseitenwänden (9) in der Stranggießkokille so angeordnet und mit den Spannelementen (7, 8) verbunden sind, daß sie gegen die Schmalseitenwände (5) um etwa 70 mm je Seite gespreizt werden können.

3. Stranggießkokille nach Anspruch 1 oder 2, **dadurch gekennzeichnet**, daß die Stützrahmen (1, 2) mit Führungsschienen (17) versehen sind, die auf Führungsstücken (18) gleitend geführt sind.

4. Stranggießkokille nach Anspruch 1 bis 3, **dadurch gekennzeichnet**, daß die die Schmalseitenwände (5) tragenden und als Wasserspannplatten ausgebildeten Schmalseitenteile (3) unverstellbar angeordnet und mit dem Kokillenhubtisch fest verbunden sind.

## Claims

1. Continuous casting chill mould with two wide side walls (9), which are arranged opposite one another on support frames (1, 2) and between which narrow side walls (5) displaceable relative to one another for the purpose of setting the mould width are firmly clamped in, and means for adjusting the wide sides are associated with the support frames (1, 2), wherein the support frame (1, 2) comprises mechanical clamping means, which stand in operative connection with hydraulic piston-cylinder units (10), for clamping of the narrow side walls (5) disposed between the wide side walls (9), characterised thereby
a) that the support frames (1, 2) together with their wide side walls (9) are so arranged in the continuous casting chill mould and connected with the clamping elements (7, 8) that they can be adjusted both towards one another and away from one another,
b) that the mechanical clamping elements consist of resilient tie rods (7), which connect the two support frames (1, 2) with their wide side walls (9),
c) that the resilient tie rods (7) are provided at one end with a wedge groove (7') in which a wedge (8), which stands in operative connection with a hydraulic piston-cylinder unit (10) by way of a pushrod (13) and a pivot bearing (11), is introduced on clamping of the narrow side walls (5), and
d) that for spreading of the support frames (1, 2) together with the wide side walls (9) two hydraulic cylinders (28) are screwed in at each of the support frames (1, 2) of the fixed and loose side and between the tie rods (7).

2. Continuous casting chill mould according to claim 1, characterised thereby that the support frames (1, 2) together with their wide side walls (9) are so arranged in the continuous casting chill mould and connected with the clamping elements (7, 8) that they can be spread towards the narrow side walls (5) by about 70 millimetres for each side.

3. Continuous casting chill mould according to claim 1 or 2, characterised thereby that the support frames (1, 2) are provided with guide rails (17) which are slidingly guided on guide members (18).

4. Continuous casting chill mould according to claim 1 to 3, characterised thereby that the narrow side parts (3), which carry the narrow side walls (5) and are constructed as water clamping plates, are non-adjustably arranged and fixedly connected with the chill mould lifting table.

## Revendications

1. Coquille pour la coulée continue, comportant deux parois latérales larges (9) disposées l'une en face de l'autre sur des cadres de support (1,2), entre lesquelles sont serrées des parois latérales étroites (5) mobiles pouvant être déplacées l'une par rapport à l'autre afin de pouvoir régler la largeur du format et dont les cadres de support (1, 2) comportent des dispositifs pour le déplacement des côtés larges, les cadres de support (1, 2) présentant des dispositifs de serrage mécaniques pour le serrage des parois latérales étroites (5) qui se trouvent entre les parois latérales larges (9) et lesdits dispositifs de serrage formant un assemblage actif avec des unités piston-cylindre (10) hydrauliques, caractérisée
a) en ce que les cadres de support (1, 2) avec leurs parois latérales larges (9) sont disposés dans la coquille de coulée continue et reliés aux éléments de serrage (7, 8) de telle manière qu'ils peuvent être déplacés l'un vers l'autre ou en s'écartant l'un de l'autre,
b) en ce que les éléments de serrage mécaniques sont constitués par des barres de traction (7) élastiques à ressort qui relient les deux cadres de support (1, 2) au niveau de leurs parois latérales larges (9),
c) en ce que les barres de traction (7) élastiques à ressort sont pourvues en une extrémité d'une rainure (7') de clavette dans laquelle est introduite une clavette (8) lorsqu'on serre les parois latérales étroites (5), ladite clavette étant reliée via une bielle (13) et un palier pivotant (11) à une unité piston-cylindre (10) hydraulique et
d) en ce que, pour écarter les cadres de support (1, 2) avec les parois latérales larges (9), on a vissé sur les cadres de support (1, 2) du côté fixe et du côté amovible deux vérins hydrauliques (28) entre les barres de traction (7).

2. Coquille pour la coulée continue selon la revendication 1 ou 2, caractérisée en ce que les cadres de support (1, 2) avec leurs parois latérales larges (9) sont disposés dans la coquille pour la coulée continue et reliés aux éléments de serrage (7, 8) de telle manière qu'ils peuvent être écartés par rapport aux parois latérales étroites (5) d'environ 70 mm par côté.

3. Coquille pour la coulée continue selon la revendication 1 ou 2, caractérisée en ce que les cadres de support (1, 2) sont équipés de rails de guidage (17) guidés de manière à pouvoir glisser sur des pièces de guidage (18).

4. Coquille pour la coulée continue selon la revendication 1 à 3, caractérisée en ce que les parties latérales étroites (3) portant les parois latérales étroites (5) et réalisées sous forme de plaques de serrage à eau, sont disposées de manière à ne pas pouvoir être déplacées et reliées de manière fixe à la table élévatrice de la coquille.
